# EUROPÄISCHE PATENTSCHRIFT

(11) **EP 1 287 900 B1**
(45) Veröffentlichungstag und Bekanntmachung des Hinweises auf die Patenterteilung: **18.06.2008**
(21) Anmeldenummer: 02018587.2
(22) Anmeldetag: 19.08.2002
(51) Int. Cl.: B05B 12/14, B05B 12/08, G05D 7/06, G05B 19/44

(54) **Beschichtungsanlage mit einem Regelkreis**
Coating installation with a closed loop control system
Installation de revêtement comprenant une boucle de régulation

(30) Priorität: 30.08.2001 DE 10142355
(43) Veröffentlichungstag der Anmeldung: 05.03.2003
(73) Patentinhaber: Dürr Systems GmbH, 70435 Stuttgart (DE)
(72) Erfinder: Giuliano, Stefano, 70839 Gerlingen (DE)
(74) Vertreter: Heusler, Wolfgang

(56) Entgegenhaltungen:
- EP-A- 0 075 258
- EP-A- 0 480 080
- EP-A- 1 237 061
- DE-A1- 3 822 835
- US-A- 3 708 047
- US-A- 4 720 801

## Beschreibung

Die Erfindung betrifft eine Beschichtungsanlage mit einem Regelkreis zum Regeln des Druckes und/oder der Durchflussmenge von durch eine Leitung fließendem Farblack gemäß dem Oberbegriff des Anspruchs 1.

Insbesondere handelt es sich um eine Beschichtungsanlage für die Serienlackierung von Werkstücken wie beispielsweise Fahrzeugkarossen mit häufig wechselnden Farben. Als Farbwechsler dient in derartigen Anlagen üblicherweise eine aus pneumatisch angesteuerten, jeweils einer wählbaren Farbe zugeordneten Farbventilen bestehende Anordnung, deren Ausgang über einen Farbdruckregler und eine Dosierpumpe an den Zerstäuber angeschlossen ist (DÜRR, Technisches Handbuch, Einführung in die Technik der PKW-Lackierung, April 1999). Die Farbventile der bekannten Farbwechsler haben zwei Schaltstellungen, in denen sie den Weg zum gemeinsamen Farbkanal sperren bzw. öffnen (es handelt sich also um 2/2-Wegeventile). Eine gewünschte Farbe wird angewählt durch Beaufschlagen des betreffenden Farbventils mit Steuerluft durch vorgeschaltete Magnetventile, die von der Anlagensteuerung kommende elektrische Signale in pneumatische Signale umwandeln. Da jeder Farbe ein Magnetventil zugeordnet ist, sind entsprechend viele Magnetventile vorhanden und in den bekannten Anlagen ebenso viele Steuerleitungen durch die Lackiermaschine zu führen. Es ist auch möglich, Magnetventile direkt an das Farbventil anzubauen (DE-A10056259, veröffentlicht 23.05.2002), wobei direkt oder indirekt schaltende Magnetventile zum Einsatz kommen können.

Der gewöhnlich am Ausgang des Farbwechslers angeordnete Farbdruckregler kann für eine Vordruckregelung der Dosierpumpe sorgen, aber auch als Stellglied zur Farbmengenregelung dienen. Ein gewünschter Druck das Farblacks (oder ggf. einer anderen Flüssigkeit) wird in den bekannten Farbdruckreglern pneumatisch durch den Druck von Steuerluft eingestellt, die durch zwei oder drei Membranen von der Flüssigkeit isoliert ist. Der Steuerluftdruck wird im geschlossenen Regelkreis von einer Steuerelektronik geregelt, die den Druckistwert eines die Steuerluft erzeugenden Proportional-Druckregelventils mit einem Drucksollwert vergleicht und das Druckregelventil mit einer entsprechenden Stellgröße steuert. Hierbei wird also nicht direkt der Farbdruck geregelt, sondern der Steuerluftdruck, der von dem Farbdruckregler mit einem durch das Flächenverhältnis der Membranen bestimmten Übersetzungsverhältnis (z. B. 2:1) an den Lackdruck weitergegeben wird. Die Farbdruckregler der bekannten Systeme dienen als Druckübersetzer, da der erforderliche Farbdruck höher sein kann als der in dem Regelsystem verfügbare Luftdruck. Es ist auch möglich, der Regelelektronik an den Ein- und/oder Ausgängen einer Dosierpumpe gemessene Druckistwerte zuzuführen, auf denen dann die Stellgröße für das Proportionalventil basiert.

Die bekannten Farbdruckregler (DÜRR, Technische Beschreibung für Farbdruckregler für EcoMCC3, 13.03.2001) haben wegen der notwendigen relativ großflächigen Membranen große Toträume, die bei jedem Farbwechsel hohe Farb- und Spülmittelverluste verursachen. Ferner ergeben sich aufgrund eines ungünstigen Verlaufs des Flüssigkeitsweges in dem Farbdruckregler nicht nur Farbablagerungen, sondern auch Druckverluste, die sich vor allem beim Spülen und beim Andrücken neuer Farbe auswirken, da bei geringerem Druck ein höherer Spülmittelbedarf für nachfolgende Bauteile erforderlich wird, während sich bei dem Andrücken der neuen Farbe die Andrückzeit verlängert. Die durch das Spülen und Andrücken verlängerte Farbwechselzeit verringert die Produktivität der Beschichtungsanlage. Darüber hinaus werden die Membranen der bekannten Farbdruckregler aufgrund ihrer hohen Belastung oft beschädigt, worunter die Prozesszuverlässigkeit leidet. Vor allem bei der sog. Reflow-Technik, bei der der Farblack durch einen Molch in umgekehrter Strömungsrichtung durch den Farbdruckregler zurückgedrückt wird, werden die Membranen durch die dabei erforderlichen hohen Drücke belastet. Außerdem erlauben die Membranen als "weiches" Regelkreisglied nur eine begrenzte Dynamik und Dosiergenauigkeit.

Aus EP 0 075 258 A ist ein Farbdruckregler für eine Beschichtungseinrichtung in Form eines Nadelventils mit Membranantrieb bekannt, das als Stellglied in einem Regelkreis dient, in dem als Istwert die Flüssigkeitsmenge von einer volumetrischen Messzelle gemessen wird.

DE 38 22 835 A beschreibt die Farbmengenregelung eines Lackierroboters, bei der im geschlossenen Regelkreis die Farbmenge von einer Durchflussmesszelle gemessen wird und ein Regler in Abhängigkeit von diesem Istwert und von Sollwerten der speicherprogrammierbaren Steuerung den Lackfluss mit einem elektrisch oder pneumatisch angetriebenen, einen Drehkolben enthaltenden Stellventil konstant hält. Zur Einstellung des Farbdrucks ist zwischen der Durchflussmesszelle und einem Farbwechsler ein gesonderter pneumatischer Farbdruckregler angeordnet.

Ein weiterer Farbmengenregelkreis mit einer Durchflussmesszelle und einem von einem Schrittmotor angetriebenen Stellventil ist aus US 4 720 801 bekannt.

Aus EP 0 480 080 A ist es bekannt, in einer Beschichtungsvorrichtung die Durchflussmenge mit einem Durchflusssteuerventil in Form eines Nadelventils einzustellen, das seinerseits elektromagnetisch durch Pulssignale mit änderbarer Pulsdauer oder Pulsperiode gesteuert wird. Solche Durchflusssteuerventile können die Farbeingänge eines Farbwechslers der Beschichtungsvorrichtung bilden. Zur Kompensation von Druckschwankungen des Beschichtungsmaterials wird dessen Druck vor und hinter dem Durchflusssteuerventil gemessen und die Pulsdauer bzw. Pulsperiode entsprechend dem gemessenen Druck korrigiert.

Aus EP 1 237 061 A (veröffentlicht 04.09.2002) ist eine pneumatisch gesteuerte Ventilanordnung bekannt, bei der die Steuersignale den einzelnen Ventilen numerisch zugeordnet werden und ihre Zuordnung in binär codierter Form übertragen wird, indem je nach Ordnungszahl eines angesteuerten Ventils gleichzeitig zwei oder mehrere Steuersignale übertragen werden. Den Ventilen ist eine Decodiereinrichtung zugeordnet, die die ankommenden binär codierten Steuersignale entschlüsselt und dem angesteuerten Ventil zuleitet.

Der Erfindung liegt die Aufgabe zugrunde, eine Beschichtungsanlage mit einem zuverlässigen Stellglied für den Druck von Farblack anzugeben, das geringes Totraumvolumen hat und schnell und mit geringen Farb- und Spülmittelverlusten gespült werden kann.

Diese Aufgabe wird durch die Merkmale der Patentansprüche gelöst.

Neben dem Vorteil des im Vergleich mit konventionellen Farbdruckreglern erheblich geringeren Totraumvolumens des Stellgliedes und der geringeren Materialverluste können die Farbwege der hier beschriebenen Anlage schneller und effektiver gespült werden als bisher. Ferner sind die erfindungsgemäß zu verwendenden Ventile in Absperrbauweise zuverlässiger als die bisher üblichen Membran-Farbdruckregler. Bei Anwendung des Absperrventils als Stellglied für die Farbmengenregelung wird u.a. höhere Dynamik erreicht. Außerdem werden durch geringere Farbwechselverluste und bessere Spülbarkeit die Wirtschaftlichkeit der Farbmengenregelung erhöht, was u. a. beim Einsatz von Wasserlacken mit induktiven Messzellen wichtig ist.

Wenn dem Regelkreis als Istwert das Signal eines Druckaufnehmers zugeführt wird, der den Farbdruck in der dem Stellglied nachgeschalteten Leitung misst, kann ohne besonderen Aufwand in einem Farbwechselsystem ständig der darin herrschende Druck überwacht werden.

Wenn das Stellglied elektrisch, also beispielsweise durch einen Linearservomotor oder durch einen Proportionalmagnet angetrieben wird, hat das neben dem Wegfall der sonst erforderlichen Druckluftanschlüsse den Vorteil besonders hoher Regeldynamik.

Besonders vorteilhaft ist gemäß einer Weiterbildung der Erfindung die Kombination mit einer Farbwechselventilanordnung, an die in der an sich üblichen Weise über je ein gesteuertes Farbventil mehrere Leitungen für jeweils andere wählbare Farben des dem Beschichtungsorgan zuzuführenden Farblacks angeschlossen sind. Bei dieser Weiterbildung ist jedes der Farbventile durch ein Stellglied für die Druck- oder Mengenregelung des Farblacks gebildet, welches jeweils durch ein pneumatisch oder elektrisch angetriebenes Ventil in Absperrventilbauweise gebildet ist, dessen Antriebseinrichtung in Abhängigkeit von dem Istwert der zu regelnden Größe des Farblacks gesteuert wird. Da hier die Funktion des bisher üblichen Farbdruckreglers von den Farbventilen selbst übernommen wird, kann auf einen dem Farbwechsler nachgeschalteten Farbdruckregler verzichtet werden. Dadurch entfallen dessen Nachteile wie Bauteileaufwand, Spülaufwand sowie Farb-, Spülmittel- und Spülzeitverluste.

An den in der Zeichnung dargestellten Ausführungsbeispielen wird die Erfindung näher erläutert. Es zeigen:
- Fig. 1: die schematische Darstellung eines Teils einer Beschichtungsanlage mit einem Farbdruckregler;
- Fig. 2: ein für die Erfindung geeignetes pneumatisch angetriebenes Stellglied;
- Fig. 3: die Fig. 1 entsprechende Darstellung einer Beschichtungsanlage in Ausgestaltung für die Farbmengenregelung;
- Fig. 4: ein für die Erfindung geeignetes Stellglied mit elektrischem Antrieb;
- Fig. 5: eine andere Ausführungsform eines elektrisch angetriebenen Stellgliedes;
- Fig. 6: die schematische Darstellung eines Teils einer Beschichtungsanlage mit einer erfindungsgemäß ausgebildeten Farbwechselventilanordnung;
- Fig. 7: einen Schaltplan für die Ansteuerung der Farbventile des Farbwechslers in Fig. 6;
- Fig. 8: eine dem Schaltplan in Fig. 7 entsprechende Bauform eines Steuermoduls zum Ansteuern der Farbventile in Fig. 6 in seinen verschiedenen möglichen Schaltstellungen; und
- Fig. 9: eine vereinfacht für nur vier Ausgänge dargestellte abgewandelte Bauform des Steuermoduls in Fig. 6.

Gemäß Fig. 1 ist zwischen die Ausgangsleitung 9 eines konventionellen Farbwechslers (nicht dargestellt) und einen ebenfalls üblichen Zerstäuber 1 ein Farbdruckregler 2 als Stellglied zum Einstellen des Drucks des dem Zerstäuber 1 zuzuführenden Farblacks geschaltet. Der Farbdruckregler 2 wird vom Luftdruck (P) am Ausgang eines als pneumatisches Proportionalventil ausgebildeten Druckregelventils 3 gesteuert, das am Eingang an eine Druckluftquelle 4 angeschlossen ist und von einer Regelelektronik 5 über die Leitung 6 eine z. B. elektrische Stellgröße (E) empfängt. Die Regelelektronik tauscht mit der übergeordneten Anlagensteuerung SPS oder einer anderen Steuerung Informationen über Soll- und Istwerte sowie Betriebsparameter aus.

Soweit er bisher beschrieben wurde, entspricht der dargestellte Anlagenteil dem Stand der Technik. Bei den bisher üblichen vergleichbaren Systemen wurde gewöhnlich der Ausgangsdruck des Druckregelventils 3 im geschlossenen Kreis geregelt, d.h. von der Regelelektronik 5 wurde zur Erzeugung der Stellgröße der vorgegebene Drucksollwert mit dem ihr vom Ausgang des Druckregel ventils 3 zugeführten Druckistwert verglichen. Statt dessen war es auch schon möglich, den am Eingang oder Ausgang einer zwischen den Farbdruckregler 2 und den Zerstäuber 1 geschalteten Zahnraddosierpumpe gemessenen Druck als Istwert zu verwenden.

Bei dem hier beschriebenen Regelkreis für Farbdruckregelung wird der als Istwert zu verwendende Farbdruck vorzugsweise unmittelbar am Ausgang des Farbdruckreglers 2 gemessen und von dort über die Leitung 7 der Regelelektronik 5 zugeführt.

Vor allem unterscheidet sich der hier beschriebene Regelkreis gemäß Fig. 1 dadurch von den eingangs erwähnten bekannten Anlagen, dass der Farbdruckregler nicht lediglich als Druckübersetzer arbeitet, sondern in direkter Abhängigkeit vom Lackdruck gesteuert wird. Der Farbdruckregler 2 kann eine für andere Zwecke bekannte Konstruktion eines Absperrventils haben, dessen Öffnungsweite von einem pneumatischen (oder bei anderen Ausführungsbeispielen elektrischen) Antrieb steuerbar ist. Bei einem pneumatisch durch einen Kolben (oder evtl. auch durch eine Membran) angetriebenen Nadelventil ergibt sich der Vorteil, dass die vom Farbdruck auf die Nadel ausgeübte Kraft wegen der kleinen Nadelfläche immer viel kleiner ist als die zur Verfügung stehende, auf den Kolben (bzw. die Membran) wirkende Regelkraft. Dadurch wird die Regelung wesentlich dynamischer als bisher.

Eine geeignete Konstruktion für den Farbdruckregler 2 ist in Fig. 2 dargestellt. Dabei handelt es sich um ein an sich bekanntes Nadelventil 20 mit positivem Ventilsitz, dessen im Ventilkörper 11 verschiebbar gelagerte Ventilnadel 12 von einem pneumatisch beaufschlagten Kolben 13 gegen die Kraft einer Feder 14 bewegt und eingestellt wird. Die Ventilnadel 12 und der Kolben 13 sind in zwei verschiedenen Stellungen dargestellt; in der ersten Stellung wird die konische Ventilspitze 15 von der Feder 14 in den Ventilsitz 16 gedrückt, so dass das Ventil den Weg vom Eingang 17 zum Ausgang 18 absperrt. In der zweiten, bei 15' und 13' dargestellten Position ist das Ventil durch den im Raum 19 auf den Kolben 13' wirkende Steuerluftdruck in Abhängigkeit von dessen Größe mehr oder weniger weit geöffnet. Der Raum 19 ist bei dem betrachteten Beispiel an den Ausgang des Druckregelventils 3 in Fig. 1 angeschlossen, während der Eingang 17 mit dem Farbwechsler und der Ausgang 18 mit dem Zerstäuber 1 verbunden sind.

Fig. 3 zeigt die Anwendung des hier beschriebenen Regelkreises für die Farbmengenregelung. Der Zerstäuber 1 mit dem schematisch dargestellten üblichen Hauptnadelventil HNV, der Farbdruckregler 2, das Druckregelventil 3, die Druckluftquelle 4 und die Anlagensteuerung SPS stimmen mit den entsprechenden Elementen in Fig. 1 überein, wobei der als Stellglied dienende Farbdruckregler 2 auch hier beispielsweise das Nadelventil gemäß Fig. 2 sein kann. Da abweichend von dem Farbdruckregelkreis nach Fig. 1 hier aber die dem Zerstäuber 1 zuzuführende Farbdurchflussmenge geregelt werden soll, wird der Regelelektronik 5' über eine Leitung 30 der Istwert des Volumenstroms des zu dem Zerstäuber 1 fließenden Farblacks zugeführt, der von einem dem Farbdruckregler 2 nachgeschalteten Farbmengensensor 31 gemessen wird. Bei Abweichungen dieses Istwerts von dem mit ihm verglichenen Sollwert steuert die Regelelektronik 5' das Druckregelventil 3 mit der entsprechenden Stellgröße über die Leitung 6, so dass das Druckregelventil 3 das den Farbdruckregler 2 bildende Ventil im erforderlichen Maße mehr oder weniger weit öffnet.

Da bei der Farbmengenregelung der Farbvolumenstrom gedrosselt wird, könnte hier an sich auf die Druckmessung über die Leitung gemäß Fig. 1 verzichtet werden. Die Druckmessung am Ausgang des Farbdruckreglers 2 und die Übertragung des Druckwertes über die Leitung 7 kann aber für Überwachungszwecke usw. sinnvoll sein.

Wie schon erwähnt wurde, kann das den Farbdruckregler bildende Stellglied auch ein elektrisch angetriebenes Absperrventil sein. Ein Beispiel hierfür ist das in Fig. 4 dargestellte Nadelventil 40 mit negativem Ventilsitz und einem elektrischen Antriebsmotor 41 für die Ventilnadel 42 zum Einstellen der Öffnungsweite. Die Ventilnadel ist wie in Fig. 2 auch hier wieder sowohl in der Schließstellung als auch in der bei 42' erkennbaren Öffnungsstellung dargestellt. Der Antriebsmotor 41 kann beispielsweise als Linearservomotor, also als direkter Linearantrieb, oder als indirekter Antrieb z. B. mit einem Kugelgewindeteil oder auch in der aus der Hydraulik an sich bekannten Weise als Proportionalmagnet ausgeführt sein.

Der zur Erzeugung der Druckistwertsignale beispielsweise in Fig. 1 und 3 vorgesehene Druckaufnehmer wird vorzugsweise direkt an das jeweils verwendete Stellglied, hier also an das Nadelventil 40 angebaut oder wie der dargestellte Druckaufnehmer 43 in das Ventil eingebaut, so dass der Farbdruck unmittelbar am Ventilsitz gemessen werden kann. Das an der elektrischen Ausgangsleitung 44 des Druckaufnehmers 43 erzeugte Signal würde in Fig. 1 und 3 über die Leitung 7 als Druckistwert übertragen.

Ein zweckmäßiges elektromagnetisch angetriebenes Nadelventil 50, das als Stellglied des hier beschriebenen Regelkreises anstelle des pneumatisch gesteuerten Farbdruckreglers 2 in Fig. 1 oder Fig. 3 verwendet werden kann, ist in Fig. 5 schematisch dargestellt. Die Ventilnadel 52 dieses Ventils wird von einer Feder 54 in Schließstellung gegen den Ventilsitz 55 und von einem mit dem Nadelschaft gekoppelten Proportionalmagneten, dessen Wicklung 53 auf den Anker 51 der Ventilnadel wirkt, in an sich bekannter Weise gegen die Kraft der Feder 54 in die Öffnungsstellung gezogen, in der der Weg vom Farbeingang 57 zum Farbausgang 58 in Abhängigkeit von dem durch die Magnetwicklung fließenden elektrischen Strom mehr oder weniger weit geöffnet wird.

Bei einem elektrisch angetriebenen Stellglied des Regelkreises würden anstelle des Druckregelventils in Fig. 1 und Fig. 3 elektrische Stellsignale von der Regelelektronik dem Stellgliedantrieb zugeführt.

In Fig. 6 ist die besonders vorteilhafte Kombination des hier beschriebenen Regelkreises mit den jeweils einer wählbaren Farbe zugeordneten und an je eine entsprechende Farbleitung L1, L2, L3 usw. angeschlossenen Farbventilen F1, F2, F3 usw. eines Farbwechslers 60 dargestellt, dessen Ausgang beispielsweise über eine von einem Motor M angetriebene Dosierpumpe 62 zu dem Zerstäuber Z führt. Gemäß dieser Weiterbildung der Erfindung ist jedes der Farbventile nicht mehr wie bisher als einfaches 2/2-Wegeventil zum Öffnen und Sperren des betreffenden Farbweges ausgebildet, sondern als Stellglied für die Druck- oder Mengenregelung des Farblacks, dessen Antriebseinrichtung in Abhängigkeit von dem Istwert der zu regelnden Größe des Farblacks gesteuert wird. Hier dienen also die Farbventile F1, F2, F3 usw. des Farbwechslers 60 selbst als Stellglied für die zu regelnde Größe. Wenn der Farbdruck geregelt werden soll, kann als Istwert der Regelelektronik beispielsweise der am Eingang (oder Ausgang) der Dosierpumpe 62 gemessene Farbdruck zugeführt werden.

Die Farbventile des Farbwechslers 60 können elektrisch oder pneumatisch angetrieben und durch elektrische oder pneumatische Stellsignale gesteuert werden. Beispielsweise sei angenommen, dass sie ähnlich wie bei den Regelkreisen nach Fig. 1 und Fig. 3 durch den von einem Proportionalventil erzeugten Luftdruck am Eingang 63 eines nachfolgend beschriebenen Steuermoduls 64 angetrieben werden, der mit je einem der Farbventile verbundene Ausgänge 65 hat und diesen Ausgangsluftdruck des allen Farbventilen gemeinsamen Druckregelventils an seinem jeweils angesteuerten Ausgang abgibt. Der Steuermodul 64 dient also als Wegesteuereinrichtung zum Anlegen der als pneumatische Stellgröße dienenden Druckluft an das jeweils gewünschte Farbventil. Alle übrigen Farbventile werden z. B. von einer Feder in ihrer Schließstellung gehalten, da jeweils nur ein Farbventil geöffnet werden darf. Zum Auswählen des Ausgangs 65, an dem die pneumatische Stellgröße abgegeben werden soll, wird der Steuermodul 64 durch binäre pneumatische oder elektrische Steuersignale an den Eingängen B, C und D angesteuert. Dieses System vermeidet die Notwendigkeit eines eigenen Proportionalregelventils für jedes der u. U. vielen Farbventile F1, F2, F3 usw.

Das Proportionalventil könnte auch zwischen der externen Druckluftversorgung und dem Drucklufteingang einer die Farbventile in Blockbauweise enthaltenden handelsüblichen sogenannten Ventilinsel angebaut sein.

Eine zweckmäßig Möglichkeit zur Realisierung des Steuermoduls 64 in Fig. 6 ist ein Block aus in mehreren Ebenen vereinigten Wegeventilen, die zur Einsparung von Steuerleitungen in einer bekannten Weise durch binär codierte Eingangssignale gesteuert werden. Der Prinzipschaltplan einer solchen Wegesteuereinrichtung für n = 3 Eingangssignale oder Ebenen und folglich 2ⁿ = 8 Ausgänge, also acht wählbare Farben ist in Fig. 7 dargestellt, wobei mit A der jeweils einem der acht Ausgänge zuzuführende Luftdruck und mit B, C und D wie in Fig. 6 die binären Eingangssignale bezeichnet sind. Die Eingangssignale B, C und D können z. B. von Magnetventilen erzeugte pneumatische Signale mit zwei möglichen Druckwerten (Ein/Aus) sein und den an die acht Ausgänge geschalteten Farbventilen F1, F2, F3 usw. gemäß der folgenden Tabelle zugeordnet, d.h. durch den Steuermodul 64 dekodiert werden:

| ***Eingangssignal*** | | | ***Ausgangssignal*** |
|---|---|---|---|
| **Magnetventil** | | | **Steuersignal für Farbsteuerventile** |
| *B* | *C* | *D* | |
| 0 | 0 | 0 | F1 |
| 0 | 0 | 1 | F2 |
| 0 | 1 | 0 | F3 |
| 0 | 1 | 1 | F4 |
| 1 | 0 | 0 | F5 |
| 1 | 0 | 1 | F6 |
| 1 | 1 | 0 | F7 |
| 1 | 1 | 1 | F8 |
| ⇒ Dualzahl | | | ⇒ Dezimalzahl |

Allgemeiner können aus n Eingangssignalen 2ⁿ Ausgangssignale dekodiert werden. In der Praxis sind oft wesentlich mehr als nur 2³=8 Farben wählbar und folglich mehr als die in Fig. 7 dargestellten drei Ebenen mit einem 3/2-, 6/2- bzw. 12/2-Wegeventil notwendig. Die Anordnung nach Fig. 7 lässt sich beliebig erweitern auf 16, 32 usw. Ausgänge durch Anbau von 24/2- und 48/2-Wegeventilen usw., wobei allgemeiner für k = 1, 2, 3 ... Ebenen jeweils 2^{k} + 2^{(k-1)} /2-Wegeventile erforderlich sind, um mit n binären Eingangssignalen 2ⁿ Ausgänge zu aktivieren. Es ist auch möglich, einige der benötigten Wegeventile durch beliebig kombinierte Teilventile zu ersetzen, also beispielsweise das als 5. Ebene an sich erforderliche 48/2-Wegeventil durch zwei nebeneinander angeordnete 24/2-Wegeventile zu realisieren, an die jeweils eine Hälfte der Ausgänge des vorgeschalteten 24/2-Wegeventils der 4. Ebene angeschlossen sind.

In Fig. 8 ist entsprechend dem vereinfachten Beispiel der Fig. 7 schematisch eine bevorzugte, weil besonders kompakte und daher platzsparende und auch geringen Montage- und Installationsaufwand erfordernde Ausführungsform des Steuermoduls 64 (Fig. 6) für acht Farbventile dargestellt. Die Besonderheit hierbei ist die Ausbildung der die drei Ebenen bildenden 3/2-, 6/2- und 12/2-Wegeventile in einem gemeinsamen blockartigen Gehäuse mit labyrinthartig verteilten Wegen für den Eingangsluftdruck A des gemeinsamen Druckregelventils. Die drei Ventile sind also in ihrem gemeinsamen Gehäuseblock durch Bohrungen miteinander verknüpft. Fig. 8 zeigt den Steuermodul in seinen acht verschiedenen möglichen Stellungen in Abhängigkeit von den binären Eingangssignalen B, C und D entsprechend der obigen Tabelle. Diese Stellungen werden bei dem betrachteten Beispiel durch diese Eingangssignale bildenden vorhandenen bzw. fehlenden Luftdruck bewirkt, der darstellungsgemäß auf je einen Kolben gegen die Kraft je einer Rückstellfeder wirkt.

Eine im Prinzip Fig. 8 entsprechende, ähnlich vorteilhafte, aber in Anwendungsfällen eventuell zu bevorzugende Bauform des Steuermoduls mit kreisförmigen Steuerbewegungen der Kolbenanordnungen ist schematisch in Fig. 9 dargestellt, wobei der Einfachheit halber eine Ausführungsform mit nur zwei Ebenen für vier Ausgangssignale gewählt wurde. Die beiden Kolbenanordnungen 90, 91 sind in dem Gehäuseblock 92 konzentrisch schwenkbar gelagert und werden bei dem betrachteten Beispiel an den Steuereingängen 93, 94 von den beiden Drucksignalen B bzw. C beaufschlagt, so dass der an den Eingang 95 angelegte Regeldruck für die Farbventile je nach der Schaltstellung durch die die beiden Ventilsysteme verbindenden zwei Gehäuseöffnungen 96 zu einem der vier Ausgänge 98 gelangt. Der Gehäuseblock 92 kann zweiteilig sein, wobei in dem einen Teil die Ausgänge und in dem anderen Teil die Eingänge 93 und 94 angeordnet sein können.

Der beschriebene Steuermodul in seiner Ausführungsform nach Fig. 8 und Fig. 9 eignet sich nicht nur für die Regelung von Farbventilen eines Farbwechslers z. B. gemäß Fig. 6, sondern allgemeiner zur Ansteuerung einer Vielzahl von Ventilen wie z. B. der Ein/Aus-Farbsteuerventile konventioneller Farbwechsler oder von sonstigen Ventilen, bei denen bisher unerwünscht viele Steuerleitungen, zu großer Platzbedarf und/oder zu hoher Bauteile- und Installationsaufwand nachteilig waren.

Andererseits können die als Regelstellglieder dienenden Farbventile F1, F2, F3 usw. des Farbwechslers 60 in Fig. 6 statt durch die pneumatischen Wegeventilanordnungen nach Fig. 8 und Fig. 9 auch elektrisch gesteuert und auf den jeweiligen Sollwert eingestellt werden. Zu diesem Zweck können sie jeweils eine zweckmäßige Elektronikschaltung enthalten, die einem elektrischen Ventilantrieb etwa gemäß Fig. 4 oder Fig. 5 einen ggf. allen Ventilen gemeinsamen Einstellwert zuführen, wenn das betreffende Ventil durch gesonderte Steuersignale ausgewählt wird. Die Steuersignale können in bekannter Weise über ein Datenbussystem zugeführt werden. Auch ein pneumatisch/elektronisches Bussteuersystem, wie es beispielsweise aus der DE 10056259 bekannt ist, kann hier eingesetzt werden.

## Patentansprüche

1. Beschichtungsanlage für die Serienbeschichtung von Werkstücken mit einem Regelkreis zum Regeln des Druckes von durch eine Leitung (9, 61) fließendem Farblack,
mit einem in die Leitung (9, 61) geschalteten Stellglied für den zu regelnden Druck, das durch ein pneumatisch oder elektrisch angetriebenes Ventil (20, 40, 50) in Absperrventilbauweise gebildet ist,
dessen Antriebseinrichtung in Abhängigkeit von dem gemessenen Istwert des zu regelnden Drucks des Farblacks gesteuert wird,
wobei die Antriebseinrichtung einen pneumatisch angetriebenen Kolben (13) oder einen elektrischen Antriebsmotor (41) oder einen Proportionalmagneten enthält, um in Abhängigkeit von der Steuergröße die Öffnungsweite des Ventils (20, 40, 50) einzustellen.

2. Anlage nach Anspruch 1, **dadurch gekennzeichnet, dass** das Stellglied ein Nadelventil (20, 40, 50) ist.

3. Anlage nach Anspruch 1 oder 2, **dadurch gekennzeichnet, dass** die Antriebseinrichtung einen pneumatischen Antrieb mit über ein Proportionalventil gesteuertem Luftdruck enthält.

4. Anlage nach einem der vorangehenden Ansprüche, **dadurch gekennzeichnet, dass** das Stellglied eine das Ventil im Ruhezustand schließende Feder (14) enthält.

5. Anlage nach einem der vorangehenden Ansprüche, **dadurch gekennzeichnet, dass** dem Regelkreis als Istwert das Signal eines Druckaufnehmers (43) zugeführt wird, der den Farbdruck in der dem Stellglied nachgeschalteten Leitung misst.

6. Anlage nach einem der vorangehenden Ansprüche, **dadurch gekennzeichnet, dass** das Stellglied einen an- oder eingebauten Druckaufnehmer (43) aufweist.

7. Anlage nach einem der vorangehenden Ansprüche, **dadurch gekennzeichnet, dass** als Istwert des Regelkreises der Druck auf der Ausgangsseite des Ventilsitzes eines Nadelventils (40) gemessen wird.

8. Anlage nach einem der vorangehenden Ansprüche, **dadurch gekennzeichnet, dass** dem Stellglied eine Dösiereinrichtung für den Farblack vor- oder vorzugsweise nachgeschaltet ist.

9. Anlage nach einem der vorangehenden Ansprüche, **dadurch gekennzeichnet, dass** das Stellglied einer Farbwechselventilanordnung nachgeschaltet ist.

10. Anlage nach einem der vorangehenden Ansprüche mit einer Farbwechselventilanordnung, an die über je ein gesteuertes Farbventil (F1, F2, F3) mehrere Leitungen für jeweils andere wählbare Farben des dem Beschichtungsorgan (Z) zuzuführenden Farblacks angeschlossen sind,
**dadurch gekennzeichnet, dass** jedes der Farbventile (F1, F2, F3) durch ein Stellglied für die Druck- oder Mengenregelung des Farblacks gebildet ist, welches jeweils durch ein pneumatisch oder elektrisch angetriebenes Ventil in Absperrventilbauweise gebildet ist, dessen Antriebseinrichtung in Abhängigkeit von dem gemessenen Istwert der zu regelnden Größe des Farblacks gesteuert wird.

11. Anlage nach Anspruch 10, **dadurch gekennzeichnet, dass** den pneumatisch angetriebenen Farbventilen (F1, F2, F3) ein ihnen gemeinsames Proportionalventil vorgeschaltet ist, dessen pneumatisches Ausgangssignal über eine Wegesteuereinheit dem jeweils anzusteuernden Farbventil zuführbar ist.

12. Anlage nach Anspruch 11, **dadurch gekennzeichnet, dass** die Wegesteuereinheit eine Anzahl n in einem gemeinsamen Gehäuseblock ausgebildeter, durch Öffnungen innerhalb des Gehäuseblocks miteinander verbundener 2^{k} + 2^{(k-1)} /2-Wegeventile mit k = 1, 2, 3 ... enthält,
wobei das Wegeventil für k=1 mit seinem Eingang an das Proportionalventil und mit seinen beiden Ausgängen an die beiden Eingänge des Wegeventils für k=2 und dessen vier Ausgänge an die vier Eingänge des Wegeventils für k=3 angeschlossen sind, usw. für ggf. k > 3,
und wobei jedes Wegeventil zwischen seinen beiden Stellungen von je einem von n Steuersignalen zum Ansteuern der 2ⁿ an die Farbventile (F1, F2, F3) angeschlossenen Ausgänge der Wegesteuereinheit umschaltbar ist.

13. Anlage nach einem der vorhergehenden Ansprüche mit einer Farbwechselventilanordnung, an die über je ein gesteuertes Farbventil (F1, F2 usw.) mehrere Farbleitungen (L1, L2 usw.) für jeweils andere wählbare Farben des dem Beschichtungsorgan zuzuführenden Farblacks angeschlossen sind, **dadurch gekennzeichnet, dass** den Farbventilen (F1, F2 usw.) ein ihnen gemeinsames Ventil vorgeschaltet ist, dessen pneumatisches Ausgangssignal dem jeweils anzusteuernden Farbventil über eine Wegesteuereinheit zuführbar ist, die eine Anzahl n in einem gemeinsamen Gehäuseblock ausgebildeter, durch Öffnungen innerhalb des Gehäuseblocks miteinander verbundener 2^{k} + 2^{(k-1)} /2-Wegeventile mit k = 1, 2, 3 ... enthält, wobei das Wegeventil für k=1 mit seinem Eingang an das Proportionalventil und mit seinen beiden Ausgängen an die beiden Eingänge des Wegeventils für k=2 und dessen vier Ausgänge an die vier Eingänge des Wegeventils für k=3 angeschlossen sind, usw. für ggf. k > 3, und wobei jedes Wegeventil zwischen seinen beiden Stellungen von je einem von n Steuersignalen zum Ansteuern der 2ⁿ an die Farbventile (F1, F2 usw.) angeschlossenen Ausgänge (65) der Wegesteuereinheit umschaltbar ist.

14. Anlage nach Anspruch 12 oder 13, **dadurch gekennzeichnet, dass** zum Umschalten der Wegeventile innerhalb des Gehäuseblocks verschiebbare Kolbenanordnungen vorgesehen sind, mit denen die durch den Gehäuseblock zu den Ausgängen (65) führenden Öffnungen versperrt bzw. geöffnet werden.

15. Anlage nach Anspruch 10, **dadurch gekennzeichnet, dass** ein Proportionalventil an den Drucklufteingang einer die Farbventile enthaltenden blockartigen Ventilinsel angebaut ist.

## Claims

1. Coating installation for the automated coating of workpieces with a control loop for controlling the pressure of paint flowing through a line (9, 61), with a control member for the pressure to be controlled which is connected into the line (9, 61) and is formed by a pneumatically or electrically driven valve (20, 40, 50) in the manner of a shut-off valve, the drive means of which is controlled as a function of the measured actual value of the paint pressure to be controlled, wherein the drive means contains a pneumatically driven piston (13) or an electric drive motor (41) or a proportional magnet in order to set the width of opening of the valve (20, 40, 50) as a function of the control variable.

2. Installation as claimed in Claim 1, **characterised in that** the control member is a needle valve (20, 40, 500).

3. Installation as claimed in Claim 1 or Claim 2, **characterised in that** the drive means contains a pneumatic drive with air pressure controlled by way of a proportional valve.

4. Installation as claimed in any one of the preceding claims, **characterised in that** the control member contains a spring (14) which closes the valve in the state of rest.

5. Installation as claimed in any one of the preceding claims, **characterised in that** the signal from a pressure sensor (43), which measures the paint pressure in the line connected downstream of the control member, is delivered to the control loop as actual value.

6. Installation as claimed in any one of the preceding claims, **characterised in that** the control member has a pressure sensor (43) built on or built in.

7. Installation as claimed in any one of the preceding claims, **characterised in that** the pressure on the output side of the valve seat of a needle valve (40) is measured as actual value of the control loop.

8. Installation as claimed in any one of the preceding claims, **characterised in that** a metering device for the paint is connected upstream or preferably downstream of the control member.

9. Installation as claimed in any one of the preceding claims, **characterised in that** the control member is connected downstream of a paint change valve arrangement.

10. Installation as claimed in any one of the preceding claims with a paint change valve arrangement to which a plurality of lines, each for other selectable colours of the paint to be delivered to the coating device (Z), are each connected by way of a controlled paint valve (F1, F2, F3), **characterised in that** each of the paint valves (F1, F2, F3) is formed by a control member for controlling the pressure or the quantity of the paint, each control member being formed by a pneumatically or electrically driven valve in the manner of a shut-off valve, the drive means of which is controlled as a function of the measured actual value of the quantity of paint to be controlled.

11. Installation as claimed in Claim 10, **characterised in that** a proportional valve which is common to the pneumatically driven paint valves (F1, F2, F3) is connected upstream of the said paint valves and the pneumatic output signal from the said proportional valve can be delivered by way of a path control unit to the respective paint valve to be controlled.

12. Installation as claimed in Claim 11, **characterised in that** the path control unit contains a number n of 2^{k} + 2^{(k-1)} /2-way valves, where k = 1, 2, 3 ..., which are constructed in a common housing block and are connected to one another by openings within the housing block, wherein the multi-way valve for k=1 is connected with its inlet to the proportional valve and with its two outlets to the two inlets of the multi-way valve for k=2 and the four outlets of the latter are connected to the four inlets of the multi-way valve for k=3, etc. as appropriate for k > 3, and wherein each multi-way valve is switchable between its two positions by a respective one of n control signals for controlling the 2ⁿ outlets of the path control unit connected to the paint valves (F1, F2, F3).

13. Installation as claimed in any one of the preceding claims with a paint change valve arrangement to which a plurality of paint lines L1, L2 etc.) each for other selectable colours of the paint to be delivered to the coating device are each connected by way of a controlled paint valve (F1, F2, etc.), **characterised in that** a valve which is common to the paint valves (F1, F2 etc.) is connected upstream of the paint valves, and the pneumatic output signal of the common valve can be delivered to the respective paint valve to be controlled by way of a path control unit which contains a number n of 2^{k} + 2^{(k-1)} /2-way valves, where k = 1, 2, 3 ..., which are constructed in a common housing block and are connected to one another by openings within the housing block, wherein the multi-way valve for k=1 is connected with its inlet to the proportional valve and with its two outlets to the two inlets of the multi-way valve for k=2 and the four outlets of the latter are connected to the four inlets of the multi-way valve for k=3, etc. as appropriate for k > 3, and wherein each multi-way valve is switchable between its two positions by a respective one of n control signals for controlling the 2ⁿ outlets (65) of the path control unit connected to the paint valves (F1, F2 etc.).

14. Installation as claimed in Claim 12 or Claim 13, **characterised in that** for switching of the multi-way valves piston arrangements are provided which are movable within the housing block and by which the openings leading through the housing block to the outlets (65) are closed off or opened.

15. Installation as claimed in Claim 10, **characterised in that** a proportional valve is built onto the compressed air inlet of a block-like valve island containing the paint valves.

## Revendications

1. Installation de revêtement pour le revêtement en série de pièces, avec un circuit de régulation pour la régulation de la pression de peinture laquée s'écoulant par une conduite (9, 61),
avec un élément de réglage monté dans la conduite (9, 61) pour la pression à réguler, lequel est formé par une vanne à commande pneumatique ou électrique (20, 40, 50) construite comme une vanne d'arrêt,
dont le dispositif d'entraînement est commandé en fonction de la valeur effective mesurée de la pression de peinture laquée à réguler,
où le dispositif d'entraînement comprend un piston (13) à commande pneumatique ou un moteur d'entraînement électrique (41) ou un aimant proportionnel pour régler l'ouverture de la vanne (20, 40, 50) en fonction de la grandeur de commande.

2. Installation selon la revendication 1, **caractérisée en ce que** l'élément de réglage est un pointeau (20, 40, 50).

3. Installation selon la revendication 1 ou 2, **caractérisée en ce que** le dispositif d'entraînement comporte un entraînement pneumatique à air comprimé commandé par une vanne proportionnelle.

4. Installation selon l'une des revendications précédentes, **caractérisée en ce que** l'élément de réglage comprend un ressort (14) fermant la vanne en état de repos.

5. Installation selon l'une des revendications précédentes, **caractérisée en ce que** le signal d'un capteur de pression (43) est délivré comme valeur effective au circuit de régulation, ledit capteur de pression mesurant la pression de peinture dans la conduite en aval de l'élément de réglage.

6. Installation selon l'une des revendications précédentes, **caractérisée en ce que** l'élément de réglage comporte un capteur de pression (43) rapporté ou intégré.

7. Installation selon l'une des revendications précédentes, **caractérisée en ce que** la pression côté sortie du siège de vanne d'une vanne à pointeau (40) est mesurée comme valeur effective du circuit de régulation.

8. Installation selon l'une des revendications précédentes, **caractérisée en ce qu'**un dispositif de dosage pour la peinture laquée est disposé en amont, ou de préférence en aval de l'élément de réglage.

9. Installation selon l'une des revendications précédentes, **caractérisée en ce que** l'élément de réglage est disposé en aval d'un système de vannes pour changement de peinture.

10. Installation selon l'une des revendications précédentes, avec un système de vannes pour changement de peinture auquel sont raccordées, chacune par une vanne de peinture asservie (F1, F2, F3), plusieurs conduites pour d'autres couleurs sélectionnables respectives de la peinture laquée à amener à l'organe de revêtement (Z),
**caractérisée en ce que** chacune des vannes de peinture (F1, F2, F3) est formée par un élément de réglage pour la régulation de pression ou de débit de la peinture laquée, lequel est formé par une vanne à commande pneumatique ou électrique construite comme une vanne d'arrêt, dont la direction d'entraînement est commandée en fonction de la valeur effective mesurée de la grandeur de peinture laquée à réguler.

11. Installation selon la revendication 10, **caractérisée en ce qu'**en amont des vannes de peinture à commande pneumatique (F1, F2, F3) est disposée une vanne proportionnelle qui leur est commune, dont le signal pneumatique de sortie est délivrable par une unité de commande de distribution à la vanne de peinture respective à commander.

12. Installation selon la revendication 11, **caractérisée en ce que** l'unité de commande de distribution comprend un nombre n de vannes à 2^{k} + 2^{(k-1)}/2 voies, où k = 1, 2, 3 ..., prévues dans un bloc-carter commun, reliées entre elles par des ouvertures à l'intérieur du bloc-carter,
la vanne pour laquelle k = 1 étant reliée par son entrée à la vanne proportionnelle et par ses deux sorties aux deux entrées de la vanne pour laquelle k = 2, dont les quatre sorties sont reliées aux quatre entrées de la vanne pour laquelle k = 3, et ainsi de suite si k > 3 le cas échéant,
et chaque vanne étant commutable entre ses deux positions par un signal parmi n signaux de commande pour la commande des 2ⁿ sorties de l'unité de commande de distribution reliées aux vannes de peinture (F1, F2, F3).

13. Installation selon l'une des revendications précédentes, avec un système de vannes pour changement de peinture auquel sont raccordées, chacune par une vanne de peinture asservie (F1, F2, ...), plusieurs conduites de peinture (L1, L2, ...) pour d'autres couleurs sélectionnables respectives de la peinture laquée à amener à l'organe de revêtement, **caractérisée en ce qu'**en amont des vannes de peinture (F1, F2, ...) est disposée une vanne qui leur est commune, dont le signal pneumatique de sortie est délivrable par une unité de commande de distribution à la vanne de peinture respective à commander, ladite unité de commande de distribution comprenant un nombre n de vannes à 2^{k} + 2^{(k-1)}/2 voies, où k = 1, 2, 3 ..., prévues dans un bloc-carter commun, reliées entre elles par des ouvertures à l'intérieur du bloc-carter, la vanne pour laquelle k = 1 étant reliée par son entrée à la vanne proportionnelle et par ses deux sorties aux deux entrées de la vanne pour laquelle k = 2, dont les quatre sorties sont reliées aux quatre entrées de la vanne pour laquelle k = 3, et ainsi de suite si k > 3 le cas échéant, et chaque vanne étant commutable entre ses deux positions par un signal parmi n signaux de commande pour la commande des 2ⁿ sorties (65) de l'unité de commande de distribution reliées aux vannes de peinture (F1, F2, ...).

14. Installation selon la revendication 12 ou 13, **caractérisée en ce que** des systèmes de pistons coulissants sont prévus à l'intérieur du bloc-carter pour la commutation des vannes, au moyen desquels les ouvertures traversant le bloc-carter vers les sorties (65) peuvent être ouvertes ou fermées.

15. Installation selon la revendication 10, **caractérisée en ce qu'**une vanne proportionnelle est rapportée sur l'entrée d'air comprimé d'un îlot de vannes contenant les vannes de peinture à la façon d'un bloc.
